# EUROPÄISCHE PATENTSCHRIFT

(11) **EP 2 011 655 B1**
(45) Veröffentlichungstag und Bekanntmachung des Hinweises auf die Patenterteilung: **04.11.2009**
(21) Anmeldenummer: 08012215.3
(22) Anmeldetag: 07.07.2008
(51) Int. Cl.: B41J 2/02, B41J 2/03, B41J 2/09, B41J 2/105

(54) **Verfahren und Vorrichtung zur Erzeugung und Ablenkung von Tintentropfen**
Method and device for producing and deflecting ink drops
Procédé et dispositif destinés à la production et à la déviation de gouttes de colorant

(30) Priorität: 06.07.2007 DE 102007031660
(43) Veröffentlichungstag der Anmeldung: 07.01.2009
(73) Patentinhaber: KBA-METRONIC AG, 97209 Veitshöchheim (DE)
(72) Erfinder: Pechtl, Klaus, 97359 Stadtschwarzach (DE)
(74) Vertreter: Stiel, Jürgen

(56) Entgegenhaltungen:
- WO-A-2006/076195
- DE-A1- 10 307 055
- US-A- 4 190 844
- US-A1- 2005 248 618

## Beschreibung

Die Erfindung betrifft ein Verfahren zur Erzeugung und Ablenkung von Tintentropfen eines kontinuierlich arbeitenden Tintenstrahldruckers, bei dem aus einer Düse einer Druckkammer ein kontinuierlicher zusammenhängender Tintenstrahl austritt. Die Erfindung betrifft weiterhin eine Vorrichtung zur Erzeugung und Ablenkung von Tintentropfen aus einem zumindest teilweise zusammenhängenden oder tropfenförmigen Tintenstrahl umfassend eine Druckkammer mit einer Düse zur Erzeugung eines kontinuierlich austretenden zusammenhängenden Tintenstrahls.

Kontinuierlich arbeitende Tintenstrahldrucker werden seit vielen Jahren industriell zur Kennzeichnung von unterschiedlichsten Produkten eingesetzt. Das bisherige Arbeitsprinzip dieser Tintenstrahldrucker funktioniert so, dass eine zu verdruckende Tinte aus einem Vorratsbehälter über Pumpen mit Überdruck in eine im eigentlichen Druckkopf sich befindliche Druckkammer gefördert wird, die an der dem zu bedruckenden Gut zugewandten Seite eine Düse aufweist.

Die Düse hat hierbei einen Öffnungsdurchmesser im Bereich von z.B. 30µ bis 200µm. Aus der Düse tritt nun der Tintenstrahl zunächst als kontinuierlicher Tintenstrahl aus, was jedoch für eine Beschriftung unzweckmäßig ist, da die hierbei erzeugten Schriftzeichen bei dieser Art der Beschriftung aus einzelnen Punkten beziehungsweise einzelnen Tintentropfen aufgebaut sind.

Um den Tintenstrahl in einzelne gleichartige Tintentropfen zu zerlegen, ist an der Druckkammer ein Modulationselement angebracht, welches Druckschwankungen in dem austretenden Tintenstrahl erzeugt, so dass dieser nach dem Austritt aus der Düse nach kurzer Zeit in einem definierten Abstand in einzelne gleichartige Tintentropfen aufbricht. Die Größe der Tintentropfen hängt dabei von der angelegten Modulationsfrequenz, dem Düsendurchmesser und dem von der Pumpe erzeugten Druck ab, und lässt sich innerhalb der aus der Kombination der genannten Parameter vorgegebenen Grenzen für das System einstellen. Eine Variation der Tropfengröße einander nachfolgender Tintentropfen ist dabei nicht möglich.

Kurz vor dem Abreißen der Tintentropfen vom ausgetretenen Tintenstrahl werden die Tintentropfen jeweils mit einer individuellen elektrischen Ladung versehen, wobei die Höhe der Ladung von der gewünschten Auftreffposition auf dem zu beschriftenden Produkt abhängt. Um das elektrische Aufladen zu gewährleisten, weist die Tinte eine geringe elektrische Leitfähigkeit auf.

Während des Ladevorganges ist der Tintentropfen noch nicht von dem aus der Düse des Tintenstrahldruckers ausgetretenen Tintenstrahl abgerissen, so dass aufgrund von elektrischer Influenz freie Ladungsträger in der Tinte je nach Polarität und Stärke einer äußeren Ladespannung zur Ladeelektrode hinbewegt werden oder von ihr wegbewegt werden, wobei die Tintenkammer und damit das Tintenreservoir beispielsweise elektrisch auf Massepotential gehalten wird. Die Ladeelektrode hat dabei keinen mechanischen Kontakt zum Tintenstrahl.

Reißt der Tintentropfen nun von dem Tintenstrahl ab, während er sich im Feldbereich der Ladeelektrode befindet, so verbleiben die durch die Influenz in den Tropfen gewanderten elektrischen Ladungen in dem Tropfenvolumen und dieses erscheint auch nach dem Abriss nach außen hin elektrisch geladen. Wird beispielsweise die Ladeelektrode positiv aufgeladen, so wandern beim Eintritt des Tintenstrahls in das elektrische Feld der Ladeelektrode die negativen freien Ladungsträger in der Tinte in das Feld hinein, wohingegen die positiv geladenen freien Ladungsträger in der Tinte aus dem elektrischen Feld herausgedrängt werden.

Dadurch findet eine Ladungstrennung unmittelbar vor dem Abriss des Tropfens an der Vorderkante des Tintenstrahls statt und das so erzeugte Ladungsungleichgewicht in dem abreißenden Tropfen bleibt erhalten und der Tropfen verlässt in diesem Beispiel negativ geladen den Feldbereich der Ladeelektrode.

Da der Tintentropfen konstruktionsbedingt und prinzipbedingt während der Einflusszeit der Ladespannung auf den Tropfen abreißt, bleibt wie beschrieben auf dem abgelösten Tintentropfen eine Ladungsmenge zurück, deren Größe bei einer konstanten elektrischen Leitfähigkeit der Tinte entsprechend der Höhe der angelegten Ladespannung ist und bei einer Veränderung der Ladespannung somit auch die Ladungsmenge auf jedem Tropfen verändert werden kann.

Auf ihrem zunächst geradlinigen Flug treten die elektrisch geladenen Tintentropfen nachfolgend in das elektrostatische Feld eines Plattenkondensators ein und werden je nach ihrer individuellen Ladung mehr oder weniger aus ihrer geradlinigen Flugbahn abgelenkt, und fliegen nach dem Verlassen des elektrostatischen Feldes unter einem von ihrer Ladung abhängigen bestimmten Winkel zu ihrer ursprünglichen Flugbahn weiter.

Mit diesem Prinzip können unterschiedliche Auftreffpositionen auf einer zu beschriftenden Oberfläche mit einzelnen Tintentropfen angewählt werden, wobei dies in dieser Ausführung nur in einer Ablenkrichtung erfolgt. Zum Ausblenden einzelner Tropfen aus dem Schriftbild oder wenn nicht gedruckt werden soll erhalten die Tintentropfen eine bestimmte feste Ladung oder bleiben ungeladen, so dass sie nach dem Austritt aus dem elektrostatischen Feld des Plattenkondensators in ein Auffangrohr treffen, von wo sie über ein Pumpensystem in den Tintentank zurückgepumpt werden. Dadurch zirkuliert die nicht verdruckte Tinte im Kreis, was zu der Bezeichnung kontinuierlich arbeitender Tintenstrahldrucker geführt hat.

Nachteilig an der geschilderten konventionellen Ausführung ist, dass aufgrund der systembedingten Ablenkungsweise der Tintentropfen die Tinte selbst eine wenn auch geringe elektrische Leitfähigkeit aufweisen muss, so dass die für die elektrostatische Ablenkung erforderliche individuelle Ladungsmenge auf jeden einzelnen Tintentropfen aufgebracht werden kann.

Hierdurch wird die Anzahl von einsetzbaren Tinten eingeschränkt, da es nicht bei jeder gewünschten Tintenzusammensetzung möglich oder zweckmäßig ist, diese selbst oder über Zusatzstoffe mit einer elektrischen Leitfähigkeit zu versehen. Beispielhaft kann hierfür eine Tinte stehen, welche magnetische Eigenschaften aufweist. Eine solche Tinte könnte beispielsweise mittels eines Zusatzstoffes elektrische leitfähig gestaltet werden, die Flugbahnen der jeweiligen Tintentropfen lassen sich jedoch aufgrund der auftretenden Induktionserscheinungen und den damit verbundenen unterschiedlichen zusätzlichen Ablenkungskräften nicht kontrollieren.

Die DE 103 07 055 beschreibt in Gegensatz hierzu ein Verfahren zur Ablenkung von Tintentropfen, welches die in üblicher Art durch Druckmodulationen in der Tinte erzeugten Tintentropfen mittels einer Ultraschallwelle je nach aufgewendeter Schallenergie unterschiedlich stark ablenkt.

Vorteilhaft bei dieser Art der Ablenkung ist, dass die zu verdruckenden Tinten keine elektrische Leitfähigkeit mehr aufweisen müssen, was die Verwendung einer großen Anzahl unterschiedlichster Tinten mit unterschiedlichsten Eigenschaften ermöglicht.

Nachteilig bei der in der DE 103 07 055 geschilderten Art ist, dass zum Einen eine präzise Synchronisation zwischen der Tropfenerzeugung und der Tropfenablenkung erfolgen muss, welche auch die endliche Ausbreitungsgeschwindigkeit der Schallwellen am Ort der Ablenkung in Abhängigkeit von den lokal herrschenden Umgebungsbedingungen berücksichtigen muss, um eine präzise Ablenkung eines Tintentropfens an die gewünschte Position zu ermöglichen. Nachteilig ist weiterhin, dass bei der Verwendung eines einfachen Schallerzeugers aufgrund der Größe der schallerzeugenden Fläche die einwirkende Schallenergie nicht nur ausschließlich auf den abzulenkenden Tintentropfen wirkt, sondern zumindest teilweise auch auf vorausfliegende und nachfolgende Tropfen, wodurch eine präzise Ablenkung der Tintentropfen nur bedingt möglich ist.

Nachteilig ist weiterhin, dass die abgelenkten Tintentropfen aufgrund ihrer Erzeugung alle die gleiche Größe aufweisen, wodurch ein Schriftbild mit unterschiedlichen Strichstärken nur durch eine Überlagerung mehrerer Tintentropfen erzeugbar und damit nur in Stufen erzeugbar ist.

Nachteilig ist weiterhin, dass die abgelenkten Tintentropfen fächerförmig abgelenkt werden, so dass in Abhängigkeit vom Abstand des Bedruckstoffes zu dem Druckkopf sich eine unterschiedliche Schriftgröße ausbildet.

Das Dokument US 4190 844 zeigt weiterhin eine Vorrichtung mittels der aus einem bereits bestehenden Strahl von separierten Tintentropfen enizelne Tropfen aus dem Tropfenstrahl aussortiert werden und in eine Auffangvorrichtung gelangen.

Aufgabe der Erfindung ist es daher, ein Verfahren und eine Vorrichtung zu schaffen, mit welcher es möglich ist, die genannten Nachteile zu beseitigen und mittels Schallenergie gezielt Tintentropfen einer bestimmten Größe zu erzeugen und gezielt in eine bestimmte Richtung abzulenken. Aufgabe der Erfindung ist es weiterhin, ein Verfahren und eine Vorrichtung zu schaffen, mit welchem es möglich ist, innerhalb einer aufzubringenden Beschriftung unterschiedlich große Tintentropfen zu erzeugen und in eine gewünschte Flugrichtung abzulenken.

Gelöst wird die Aufgabe erfindungsgemäß dadurch, dass im Unterschied zur bekannten Technik die Erzeugung einzelner Tintentropfen aus einem kontinuierlichen und zusammenhängenden Tintenstrahl nach dem Verlassen des Tintenstrahls aus der Düse der Druckkammer dadurch erfolgt, dass seitlich auf einen zumindest teilweise zusammenhängenden oder tropfenförmigen Tintenstrahl in Ausbreitungsrichtung des Tintenstrahls beabstandet Schallpulse einwirken, wobei durch die Einwirkung jedes der beabstandeten Schallpulse auf den Tintenstrahl ein Tintentropfen aus dem Tintenstrahl herausgelöst und insbesondere um den gleichen Winkelbetrag aus der ursprünglichen Ausbreitungsrichtung des Tintenstrahls abgelenkt wird, so dass eine Schar insbesondere paralleler Tintentropfenstrahlen erzeugt wird.

Gelöst wird die Aufgabe weiterhin durch eine Vorrichtung der eingangs genannten Art, bei der entlang der Ausbreitungsrichtung neben einem zumindest teilweise zusammenhängenden oder tropfenförmigen Tintenstrahl mehrere beabstandete Schallerzeuger angeordnet sind, mit denen beabstandete jeweils auf den Tintenstrahl gerichtete Schallpulse erzeugbar sind, wobei durch die Einwirkung jedes der beabstandeten Schallpulse auf den Tintenstrahl ein Tintentropfen aus dem Tintenstrahl herauslösbar ist und insbesondere um den gleichen Winkelbetrag aus der ursprünglichen Ausbreitungsrichtung des Tintenstrahls ablenkbar ist, so dass eine Schar insbesondere paralleler Tintentropfenstrahlen erzeugbar ist.

Die Lösung beruht auf dem erfindungsgemäßen Kerngedanken, dass mittels wenigstens eines Schallpulses, bevorzugt eines gebündelten Ultraschallpulses oder Hyperschallpulses ein bestimmter Abschnitt des zumindest teilweise zusammenhängenden Tintenstrahls oder aber ein Tropfen eines bereits bestehenden tropfenförmigen Tintenstrahls aus diesem herausgelöst wird und dieser in eine von der ursprünglichen Flugbahn abweichende Flugbahn abgelenkt wird. Erreicht werden kann dies dadurch, dass quer zu dem Tintenstrahl, bevorzugt in einem 90° Winkel angeordnet, für jeden der zu erzeugenden beabstandeten Schallpulse je ein Schallerzeuger oder ein Schallerzeuger zur Erzeugung mehrerer beabstandeter Schallpulse angeordnet ist, welche mittels einer geeigneten elektrischen Ansteuerung über eine übergeordnete Steuerung angesteuert werden und insbesondere kurze Schallimpulse aussenden können. Es kann dabei weiterhin erfindungsgemäß vorgesehen sein, die Schallpulse zu fokussieren, z.B. dadurch dass zwischen einem jeweiligen Schallerzeuger und dem Tintenstrahl eine Fokussiereinrichtung für die Schallwellen angeordnet wird, mit weicher die von den beabstandeten Schallerzeugern ausgesandten ebenso beabstandeten Schallpulse in mehrere wahlweise adressierbare Brennpunkte entlang der Ausbreitungsrichtung des Tintenstrahls fokussiert werden können.

Es kann dabei bevorzugt erfindungsgemäß vorgesehen sein, dass der Tintenstrahl durch die jeweiligen Brennpunkte verläuft beziehungsweise, dass die Brennpunkte auf den Tintenstrahl fokussiert werden können, so dass die Schallenergie der Schallpulse in bestmöglicher Weise auf den Tintenstrahl einwirken kann.

Wird dabei beispielsweise der noch zumindest teilweise zusammenhängende Tintenstrahl im einem Brennpunkt der Schallerzeuger von wenigstens einem Schallpuls getroffen, so wird mittels der über den Schallpuls auf den Tintenstahl übertragenen Energie und dem zugehörigen übertragenen Schallimpuls ein bestimmter Abschnitt des Tintenstrahls herausgelöst, wodurch der Tintenstrahl unterbrochen wird. Da auf den herausgelösten Abschnitt des Tintenstrahls über den Schallpuls gleichzeitig ein Bewegungsimpuls quer zu dessen ursprünglicher Flugbahn übertragen wird, verlässt der herausgelöste Abschnitt dabei die ursprüngliche Flugbahn des Tintenstrahls und fliegt unter einem bestimmten Winkel zur ursprünglichen Fugbahn weiter.

Entlang seines weiteren Weges formt sich dieser aus dem Tintenstrahl herausgelöste Abschnitt aufgrund der Kohäsionskräfte der Tinte zu einem Tintentropfen. Je nach Art des wenigstens einen Schallpulses und deren zeitlichen Abfolge ist es dabei erfindungsgemäß möglich, beispielsweise mit dem Herauslösen eines Abschnittes aus dem Tintenstrahl diesem gleichzeitig einen bestimmten erforderlichen Impuls für eine bestimmte Richtungsänderung quer zur ursprünglichen Flugbahn zu übertragen, wodurch der aus diesem herausgelösten Abschnitt entstandene Tintentropfen eine zur ursprünglichen Flugbahn geneigte neue Flugbahn einnimmt.

Sind entlang der ursprünglichen Flugbahn nun erfindungsgemäß mehrere z.B. gleichartige Schallerzeuger angeordnet, so können mittels einer Schallerzeugeranordnung aus mehreren Schallerzeugern entlang der ursprünglichen Flugbahn an mehreren Positionen Tintentropfen aus dem zusammenhängenden Tintenstrahl oder aus zusammenhängenden Teilstücken des Tintenstrahls oder aber Tintentropfen aus einem bereits erzeugten Tintentropfenstrahl herausgelöst werden.

So ist es möglich, z.B. gleichartige Tintentropfen zu erzeugen und mit einem bevorzugt jeweils gleichartigen Ablenkwinkel in eine neue Flugbahn abzulenken. Hierdurch ergeben sich bei jeweils gleichartigen Ablenkwinkeln zueinander parallel verlaufende Flugbahnen der erzeugten und/oder abgelenkten Tintentropfen, welche beim Auftreffen auf eine zu beschriftenden Oberfläche eine Drucklinie ergeben.

Der Abstand der so erzeugbaren Druckpunkte und damit der Abstand der parallel verlaufenden Flugbahnen ist dabei bestimmt durch die Abstände der entlang der ursprünglichen Flugbahn angeordneten Tropfenerzeugungspositionen und dem auf die Tintentropfen übertragenen Impuls quer zur ursprünglichen Flugbahn.

Vorteilhaft hierbei ist, dass der Abstand der Tintentropfen bzw. der Flugbahnen der Tintentropfen stets konstant bleibt und nicht wie bei konventionellen Ablenkverfahren sich stetig vergrößert. Hierdurch ist in vorteilhafter Weise gewährleistet, dass eine Beschriftung im wesentlichen unabhängig vom Abstand des Bedruckstoffes zum Tintenstrahldruckkopf stets mit der gleichen Schriftgröße erfolgt, wodurch es in einfacher Weise möglich ist auch strukturierte Oberflächen mit hoher Qualität zu beschriften.

Werden keine gleichen Ablenkwinkel realisiert, so kann sich auch eine Schar von Tintentropfenstrahlen ergeben, die nicht notwendig parallel zueinander verlaufen.

Erfindungsgemäß kann es in einer ersten Ausführung vorgesehen sein, dass die Schallenergie, der Schallimpuls und die Impulsform an allen vorgesehenen Erzeugungspositionen im wesentlichen gleich ist, wodurch eine Erzeugung gleichartiger Tintentropfen mit einem jeweils gleichen Ablenkimpuls ermöglicht wird.

Durch eine Variation beispielsweise des zeitlichen Verlaufs der Schallpulse und / oder der Intensität der Schallpulse und / oder des Frequenzspektrums der Schallpulse und/oder auch der Fokussierung ist es so erfindungsgemäß weiterhin möglich unterschiedlich große Tintentropfen aus einem zumindest teilweise kontinuierlichen und zusammenhängenden Tintenstrahl herauszulösen und / oder auf diese herausgelösten Tintentropfen unterschiedliche Ablenkimpulse zu übertragen, wodurch sich unterschiedliche Ablenkwinkel ergeben.

Werden hierbei in einer ersten erfindungsgemäßen Ausführung Veränderungen zur Erzeugung und Ablenkung an allen Erzeugungspositionen, in denen die beabstandeten Schallpulse quer auf den Tintenstrahl treffen, gleichartig ausgeführt, so ergeben sich jeweils eine Schar von parallel verlaufenden Ablenkrichtungen wodurch beispielsweise unterschiedliche Schriftgrößen erzeugt werden können.

Diejenigen Bereiche des Tintenstrahls, welche nicht für eine aufzubauende Drucklinie benötigt werden und welche dementsprechend auch keine Ablenkung erfahren, können in üblicher Weise in die Auffangöffnung eines Fangrohrs gelangen und werden beispielsweise mittels einer Pumpe in den Tintenkreislauf zurück transportiert.

Es kann erfindungsgemäß in einer zweiten Ausführung vorgesehen sein, dass die jeweilige Schallenergie, der Schallimpuls und die Impulsform an den vorgesehenen Erzeugungspositionen so angepasst werden kann, dass es möglich ist, Tintentropfen unterschiedlicher Größe aus dem zumindest teilweise zusammenhängenden Tintenstrahl herauszulösen, wobei die jeweils übertragenen Ablenkimpulse so an die jeweilige Tropfengröße angepasst ist, dass sich gleiche Ablenkwinkel und damit zueinander parallel verlaufende Ablenkrichtungen ergeben.

Es kann in einer dritten erfindungsgemäßen Ausführung vorgesehen sein, zusätzlich zu einer Schallerzeugeranordnung zur Erzeugung benachbarter Schallpulse und zur Ablenkung von einzelnen Tintentropfen einen vorgeschalteten zweiten Schallerzeuger vorzusehen, welcher im wesentlichen zur Erzeugung von einzelnen Tintentropfen aus einem kontinuierlichen und zusammenhängenden Tintenstrahl dient. Die benachbarten Schallpulse treffen sodann nicht auf einen zumindest teilweise zusammenhängenden Tintenstrahl und erzeugen Tropfen, die sie gleichzeitig ablenken, sondern es wird vorgelagert zunächst aus dem zusammenhängenden Tintenstrahl mit dem gleichen Schallprinzip ein Tintenstrahl erzeugt, der nur aus Tintentropfen besteht, auf die dann die benachbarten Schallpulse einwirken können.

Hierbei werden beispielsweise von der zweiten Schallerzeugeranordnung beispielsweise mittels einer Folge von Schallpulsen gleicher Energie, Intensität, Dauer und Frequenzzusammensetzung aus dem kontinuierlichen und zusammenhängenden Tintenstrahl einzelne Tintentropfen von im wesentlichen gleicher Größe herausgelöst, welche in einen bestimmten Winkel zur ursprünglichen Flugrichtung in eine zweite Flugrichtung abgelenkt werden.

Die so erzeugten Tintentropfen werden dann beim Durchqueren der Brennpunkte der ersten Schallerzeugeranordnung zur Erzeugung der mehreren benachbarten Schallpulse entlang ihrer Flugrichtung an unterschiedlichen Positionen jeweils so abgelenkt, dass die jeweiligen Ablenkrichtungen eine Schar von Tintentropfenstrahlen erzeugt, die bevorzugt parallel verlaufen.

Es kann hierbei zweckmäßig sein, mittels dem zweiten vorgelagerten Schallerzeuger in einer weiteren Ausführung ausschließlich diejenigen Tintentropfen aus dem kontinuierlichen und zusammenhängenden Tintenstrahl zu erzeugen, welche in einem zu schreibenden Druckbild tatsächlich benötigt werden, oder in einer weiteren Ausführung mittels dem zweiten Schallerzeuger eine kontinuierliche Folge an insbesondere äquidistanten Tintentropfen zu erzeugen und jeweils nur die für ein Druckbild benötigten Tintentropfen mittels der ersten Schallerzeugeranordnung weiter abzulenken, so dass jeweils lediglich eine einzige Auffangvorrichtung für die nicht benötigte Anteile der Tinte vorhanden sein kann.

Als Schallerzeuger zur Erzeugung einzelner Tintentropfen und / oder deren Ablenkung können beispielsweise alle bekannten Verfahren zur Erzeugung von Schall verwendet werden wie beispielsweise elektrodynamische Wandler, Piezowandler, elektrostriktive Wandler, magnetostriktive Wandler, elektrostatische Wandler, Plasmaschallerzeuger etc. wobei erfindungsgemäß zumindest ein Teil deren erzeugter Schallwellen in einen Brennpunkt beziehungsweise in eine Vielzahl von Brennpunkten fokussiert werden.

Hierzu kann beispielsweise eine akustische Linse, ein Reflektormaterial oder eine Kombination davon verwendet werden. Erfindungsgemäß ist es auch möglich, den Schallerzeuger und insbesondere eine schallerzeugende Fläche so auszugestalten, dass sie beispielsweise als Fouriertransformierte wenigstens eines im Wesentlichen punktförmigen Schallereignisses wirkt und somit in ihrem Umkehrbetrieb Schallwellen, welche von dieser Fläche ausgehen im Wesentlichen in wenigstens einem Brennpunkt bündelt. Hierzu kann die schallerzeugende Fläche in einem einfachen Fall beispielsweise als Fresnelsche Zonenplatte ausgeführt sein, wobei die schallerzeugende Fläche in einzelne jeweils individuell elektrisch ansteuerbare konzentrische Bereiche aufgeteilt ist.

Durch entsprechende elektrische Ansteuerung der jeweiligen Bereiche bezüglich Amplitude, Phasenlage, zeitlichem Verlauf und Frequenzspektrum ist es so möglich ohne zusätzliche akustische Linsen oder Reflektoren einen entsprechende Schallpuls zu erzeugen und diesen in wenigstens einen Brennpunkt zu bündeln. Es ist auch möglich, bei einer entsprechenden Ausgestaltung der schallförmigen Fläche und einer entsprechenden elektrischen Ansteuerung der jeweiligen Bereiche mehrere hintereinander angeordnete und voneinander unabhängig ansteuerbare Brennpunkte zu erzeugen, wodurch unterschiedliche einander nachfolgende Ablenkpositionen erreicht werden können.

Ausführungsbeispiele der Erfindung und den Stand der Technik zeigen die nachfolgenden Figuren. Es zeigen:
- Figur 1:: eine Anordnung zur Erzeugung von Tintentropfen und deren Ablenkung gemäß des Standes der Technik
- Figur 2:: eine erste erfindungsgemäße Ausführung zur Erzeugung von gleichartigen Tintentropfen und deren gleichartige Ablenkung mit einer ersten Schallerzeugeranordnung
- Figur 3:: eine zweite erfindungsgemäße Ausführung zur Erzeugung von unterschiedlichen Tintentropfen und deren gleichartige Ablenkung mit einer ersten Schallerzeugeranordnung
- Figur 4:: eine dritte erfindungsgemäße Ausführung zur Erzeugung von Tintentropfen und deren Ablenkung mit einer ersten fouriertransformierten Schallerzeugeranordnung
- Figur 5:: eine vierte erfindungsgemäße Ausführung mit zwei voneinander unabhängigen Schallerzeugeranordnungen mit kontinuierlicher Tropfenerzeugung
- Figur 6:: eine fünfte erfindungsgemäße Ausführung mit zwei voneinander unabhängigen Schallerzeugeranordnungen mit wahlweiser Tropfenerzeugung
- Figur 7:: eine sechste erfindungsgemäße Ausführung mit drei voneinander unabhängigen Schallerzeugeranordnungen

Figur 1 zeigt zum Vergleich mit der Erfindung beispielhaft einen Druckkopf der bekannten Art eines kontinuierlich arbeitenden Tintenstrahldruckers. Die Tinte 1 wird zunächst aus einem Vorratsbehälter 2 mittels einer Pumpe 3 über Zuleitungen 4a in die Druckkammer 5 gepumpt, an deren einem Ende eine Düse 6 eingebracht ist. Über zusätzlich an der Druckkammer angebrachte Modulationseinrichtungen 7 wird der Druck in der Druckkammer 5 moduliert, so dass der aus der Düse 6 austretende Tintenstrahl 9 in kurzer Entfernung nach seinem Austritt in einzelne Tintentropfen 11 von im Wesentlichen gleicher Größe aufbricht. Kurz vor dem Aufbrechen werden die einzelnen Tintentropfen 11 über eine Ladeelektrode 8 mit einer individuellen elektrischen Ladung versehen.

Entlang ihrer Flugbahn 100 treten die Tintentropfen 11 nun in ein elektrisches Feld 21 ein, das mittels der Elektroden 20a und 20b des Plattenkondensators 20 gebildet ist. In Abhängigkeit der Ladungsmenge und der Polarität der Ladungen auf den Tintentropfen 11 sowie der Polarität und Stärke des elektrischen Feldes 21 im Feldraum des Plattenkondensators 20 werden die einzelnen Tintentropfen in unterschiedliche beispielhaft dargestellte Raumrichtungen 101, 102 abgelenkt.

Die gesamte Anzahl der möglichen Ablenkungswinkel hängt dabei lediglich von der Ansteuerung der Ladeelektrode ab und ist prinzipiell nicht beschränkt. Die einzelnen Platten 20a und 20b des Plattenkondensators 20 können dabei gegeneinander geneigt sein, wie in Figur 1 gezeigt. Es ist aber ohne Beschränkung der Allgemeinheit ebenso möglich parallel zueinander angeordnete Platten zu verwenden.

Die Polarität und Stärke des elektrischen Feldes 21 wird in dieser Ausführung zweckmäßigerweise im Wesentlichen konstant gehalten, da sich eine Änderung der Feldstärke auf eine Vielzahl von Tropfen, die sich zu diesem Zeitpunkt im Feldraum des Plattenkondensators befinden, gleichzeitig auswirkt und damit eine Beeinflussung eines einzelnen Tropfens unmöglich ist.

Nach dem Verlassen des Feldraumes 21 des Plattenkondensators 20 wirkt keine elektrostatische Kraft mehr auf die Tintentropfen 11 und diese behalten ihre neuen Flugbahnen 101, 102 bei. Es ergibt sich so eine fächerförmig angeordnete Schar von Flugbahnen. Tintentropfen 11, die beispielsweise nicht oder nur gering geladen wurden, da sie aus dem Schriftbild ausgesondert werden müssen, erfahren in dem elektrostatischen Feld 21 des Plattenkondensators 20 beispielsweise keine oder nur eine geringe Ablenkung und treffen in eine Öffnung 19 eines Fangrohres 18 zur Tintenrückführung. Die so aufgefangene Tinte wird über Zuleitungen 4b wieder in den Tintenbehälter 2 geleitet und so dem Tintenkreislauf wieder zugeführt.

Es ist leicht zu erkennen, dass dieses Arbeitsprinzip nur mit Tinten funktioniert, welche eine elektrische Leitfähigkeit aufweisen, da andernfalls eine elektrostatische Aufladung der Tintentropfen nicht erfolgen kann.

Figur 2 zeigt eine erste erfindungsgemäße Ausführung zur Erzeugung und Ablenkung von Tintentropfen einer nicht notwendigerweise elektrisch leitfähigen Tinte und insbesondere einer elektrisch nicht leitenden Tinte. Die Tinte 1 wird hierzu aus einem Vorratsbehälter 2 mittels einer Pumpe 3 über Zuleitungen 4a in eine Druckkammer 5 gepumpt, an deren einem Ende sich eine Düse 6 befindet.

Aufgrund des durch die Pumpe 3 in der Druckkammer 5 erzeugten und im wesentlichen statischen Druckes tritt die Tinte 1 aus der Druckkammer 5 über die Düse 6 als kontinuierlicher und zusammenhängender Tintenstrahl 9 entlang einer Ausbreitungsrichtung 100 aus und gelangt nach eine bestimmten Strecke in den Bereich der Schallerzeugungsanordnung 400, welche beispielsweise einer entlang der Richtung 100 hintereinander angeordneten Anzahl von Schallerzeugern 40, 41, 42, ..., 47 umfasst. Jedes der Schallerzeugersysteme 40, 41, 42, ..., 47 umfasst dabei beispielsweise einen in einer Halterung 40d, 41d, 42d, ..., 47d befindlichen Schallerzeuger 40a, 41a, 42a, ..., 47a, welcher an seiner dem Tintenstrahl 9 zugewandten Seite eine jeweilige Fokussiereinrichtung 40b, 41 b, 42b, ..., 47b aufweist.

Der Abstand der Schallerzeugersysteme 40, 41, 42, ..., 47 zum Tintenstrahl 9 und insbesondere die Ausgestaltung der Fokussiereinrichtungen 40b, 41b, 42b, ..., 47b ist dabei so bestimmt, dass die Brennpunkte der Fokussiereinrichtungen 40b, 41 b, 42b, ..., 47b auf den sich entlang der Ausbreitungsrichtung 100 bewegenden Tintenstrahl 9 fallen. Hierdurch werden die von den Schallerzeugern 40a, 41a, 42a, ..., 47a ausgesendeten Schallpulse 140, 141, 142, ..., 147 in einen kleinen Bereich auf dem Tintenstrahl 9 so konzentriert, dass hierdurch auf den Tintenstrahl 9 in den jeweiligen Brennpunkten 40c, 41c, 42c, ..., 47c eine bestimmte Schallenergie und ein bestimmter Schallimpuls auf einen bestimmten Bereich des Tintenstrahls 9 übertragen wird. Durch den ersten Schallerzeuger 40a kann aus dem noch kontinuierlichen und zusammenhängenden Tintenstrahl 9 ein bestimmter Streckenabschnitt herausgelöst werden. Nach einem erstmaligen Herauslösen eines Tropfen wirken die folgenden Schallerzeuger sodann nur noch auf den zumindest teilweise zusammenhängenden Tintenstrahl.

Je nach dabei jeweils verwendeter Impulsdauer, Impulsform, Frequenzzusammensetzung und der in den Schallerzeugern 40a, 41a, 42a, ..., 47a umgesetzten Schallenergie wird dabei jeweils mehr oder weniger Schallenergie und jeweils ein mehr oder weniger großer Schallimpuls auf den jeweiligen herausgelösten Streckenabschnitt übertragen, so dass die jeweiligen Streckenabschnitte bestimmte Ablenkwinkel erfahren können und es somit möglich ist, durch eine entsprechende Ansteuerung der Schallerzeugersysteme 40, 41, 42, ..., 47 mittels einer nicht dargestellten übergeordneten Steuerung gezielt einzelne Streckenabschnitte zu erzeugen und damit beispielsweise eine Drucklinie zu adressieren.

Die so herausgelösten Streckenabschnitte formen entlang ihrer jeweiligen weiteren Ablenkrichtungen 101, 102 nach kurzer Zeit aufgrund der im Inneren der Tinte herrschenden Kohäsionskräfte einzelne Tintentropfen 13, welche in bekannter Weise zur Beschriftung oder Kennzeichnung verwendet werden können.

Dadurch, dass die für eine Bedruckung benötigten Tintentropfen 13 entlang der Ausbreitungsrichtung 100 an unterschiedlichen Positionen mit einem jeweils gleichen Ablenkwinkel erzeugt werden, bilden die neuen Flugrichtungen 101, 102 der Tintentropfen 13 zueinander eine Parallelenschar, wodurch sich unabhängig vom Abstand des Bedruckstoffes zum Druckkopf eine gleiche Schriftgröße ergibt. Die Größe der Schrift hängt dabei im wesentlichen ab von der ursprünglichen Geschwindigkeit des Tintenstrahls in Richtung 100, dem Abstand der Schallerzeugersysteme 40, 41, 42, ..., 47 zueinander und dem jeweils quer zur Flugrichtung übertragenen Ablenkimpuls.

Streckenabschnitte des Tintenstrahls, welche nicht für ein Schriftbild erforderlich sind und damit ausgesondert werden müssen erfahren keine Ablenkung über die Schallerzeugersysteme 40, 41, 42, ..., 47, so dass sie unabgelenkt entlang ihrer ursprünglichen Ausbreitungsrichtung 100 weiterfliegen und in eine Auffangöffnung 19 eines Fangrohres 18 gelangen und in bekannter Weise über Rückleitungen 4b in den Tintenkreislauf zurück transportiert werden.

Figur 3 zeigt eine zweite erfindungsgemäße Ausführung zur Erzeugung von Tintentropfen und deren Ablenkung, bei welcher es möglich ist durch eine jeweils unterschiedliche Ansteuerung der Ablenksysteme 40, 41, 42, ..., 47 unterschiedliche Tropfengrößen zu erzeugen, wobei die jeweiligen Ablenkwinkel konstant gehalten werden können. Hierzu werden beispielsweise die jeweiligen Impulsdauern und / oder Amplituden und oder Impulsanzahlen und/oder Fokussierungen der jeweiligen Schallerzeugersysteme 40, 41, 42; ..., 47 so angepasst, dass unterschiedlich lange Streckenabschnitte aus dem Tintenstrahl herausgelöst werden können, welche sich aufgrund der inneren Kohäsionskräfte nach kurzer Zeit zu Tintentropfen formen.

Figur 4 zeigt eine dritte erfindungsgemäße Ausführung zur Erzeugung von Tintentropfen und deren Ablenkung, wobei in dieser Ausführung die Schallerzeugeranordnung 500 so ausgeführt ist, dass sie in bestimmten Bereichen 50, 51, 52, ... 57 als jeweilige Fouriertransformierte jeweils eines bevorzugt punktförmigen Schallereignisses betrieben werden kann.

Hierdurch ist es möglich, eine solche Schallerzeugeranordnung 500 ohne Fokussiereinrichtung zu betreiben, da die Schallwellen 150, 151, 152, ... 157 bei einer entsprechenden Ansteuerung der zu einer bestimmten Anzahl von Bereichen 50, 51, 52, ... 57zusammengefassten jeweiligen schallerzeugenden Segmenten 500a durch eine Überlagerung der jeweiligen Amplituden und Phasen in jeweilige gemeinsame Brennpunkte 50c, 51c, 52c, ... 57c gebündelt werden können, wodurch in ähnlicher Weise wie beschrieben einzelne Streckenabschnitte aus dem Tintenstrahl 9 herausgelöst und abgelenkt werden können.

Hierdurch ist es beispielsweise auch möglich, den jeweiligen Brennpunkt 50c, 51c, 52c, ... 57c zumindest für eine bestimmte Wegstrecke während des Schallpulses mit dem jeweiligen abzulenkenden Tintentropfen mitzuführen, wodurch eine besonders effektive Übertragung der Schallenergie auf den Tropfen erfolgen kann. Durch die Zusammenfassung von einer bestimmten Anzahl von schallerzeugenden Segmenten 500a zu einem jeweiligen Bereich ist es auch möglich, wahlweise eine unterschiedliche Anzahl von Bereichen zu erzeugen und damit eine unterschiedliche Anzahl von abgelenkten Tintenstrahlrichtungen 101, 102.

Figur 5 zeigt eine vierte erfindungsgemäße Ausführung zur Erzeugung von Tintentropfen und deren Ablenkung, wobei in dieser Ausführung ein zweites vorgelagertes Schallerzeugersystem 60 vorgesehen ist, welches zwischen der Druckkammer 5 und der ersten Schallerzeugeranordnung 400 angeordnet ist.

Durch eine entsprechende Ansteuerung des Schallerzeugersystems 60 mittels einer nicht dargestellten übergeordneten Steuerung ist es dadurch möglich, den aus der Düse 6 austretenden kontinuierlichen und zusammenhängenden Tintenstrahl 9 in einem ersten Schritt beispielsweise in eine Folge gleicher, insbesondere äquidistanter Tintentropfen 11 zu zerlegen, indem beispielsweise mit einer bestimmten Frequenz von Schallpulsen von im wesentlichen gleichem zeitlichen Verlauf, gleicher Amplitude und Phase und gleichem Frequenzspektrum und/oder Fokussierung auf den Tintenstrahl 9 eingewirkt werden kann.

Hierzu weist das Schallerzeugersystem 60 beispielsweise eine Aufnahmevorrichtung 60d zur Aufnahme eines Schallerzeugerelements 60a auf, sowie eine Fokussiereinrichtung 60b, mit welcher die von dem Schallerzeugerelement 60a erzeugten Schallwellen 160 in einen Brennpunkt 60c fokussiert werden, welchen an einer bestimmten Stelle der Ausbreitungsrichtung 100 des Tintenstrahls 9 liegt. Hierdurch ist es möglich, den Tintenstrahl 9 mittels einer geeigneten Schallpulsfolge in eine Folge von im wesentlichen gleichen Tintentropfen zu zerlegen, welche aufgrund eines dabei gleichzeitig auf sie übertragenen Ablenkimpulses in eine erste neue Ablenkrichtung 100a abgelenkt werden.

Die nachfolgend angeordnete erste Schallerzeugeranordnung 400 ist dabei so entlang der neuen Ablenkrichtung 100a angeordnet, dass die Brennpunkte 40c, 41 c, 42c, ...,47c der jeweiligen Schallerzeugersysteme 40, 41, 42, ..., 47 auf der Ausbreitungsrichtung 100a liegen. Hierdurch ist es möglich, einzelne zuvor mittels des Schallerzeugersystems 60 erzeugte Tintentropfen mittels eines synchronisierten Schallimpuls aus ihrer Ausbreitungsrichtung 100a in eine neue zweite Ablenkrichtung 101, 102 abzulenken.

Die Synchronisation zwischen der Erzeugung der Tintentropfen mittels des Schallerzeugersystems 60 und der jeweiligen Ablenkung durch eines der Schallerzeugersysteme 40, 41, 42, ..., 47 kann beispielsweise elektronisch erfolgen oder mittels nicht dargestellter Sensoren entlang der Flugbahn 100a, wodurch die Position und / oder die Frequenz der Tropfen ermittelt werden kann. Nicht für eine Beschriftung vorgesehene Tintentropfen treffen in gewohnter Weise in eine Auffangöffnung 19 eines Fangrohres 18 und werden über Rückleitungen 4b in den Tintenkreislauf zurück befördert.

Figur 6 zeigt eine fünfte erfindungsgemäße Ausführung zur Erzeugung von Tintentropfen und deren Ablenkung, wobei in dieser Ausführung wie in der bereits beschriebenen vierten erfindungsgemäßen Ausführung ein zweites Schallerzeugersystem 60 vorgesehen ist, welches zwischen der Druckkammer 5 und einem in dieser Ausführung verwendeten ersten Schallerzeugeranordnung 500 angeordnet ist, welches als "fouriertransformiertes" Schallerzeugersystern arbeitet.

Dadurch, dass sich die Brennpunkte 50c, 51c, 52c, ... 57c der Schallwellen durch eine entsprechende Ansteuerung der zugeordneten schallerzeugenden Segmente 50a, 51 a, 52a, ... 57a erzeugen lassen, ist es auch möglich, beispielsweise eine unterschiedliche Anzahl von Brennpunkten 50c, 51c, 52c, ... zu erzeugen, indem mehr oder weniger Segmente 500a zu jeweiligen Segmentgruppen zusammengefasst werden und durch eine entsprechende Ansteuerung einen Brennpunkt 50c, 51c, 52c, ... bilden. Hierdurch ist es beispielsweise auch möglich den jeweiligen Brennpunkt zumindest für eine bestimmte Wegstrecke während des Schallimpulses mit dem jeweiligen abzulenkenden Tintentropfen mitzuführen, wodurch eine besonders effektive Übertragung der Schallenergie auf den Tropfen erfolgen kann.

Figur 7 zeigt eine sechste erfindungsgemäße Ausführung zur Erzeugung von Tintentropfen, und deren Ablenkung, wobei in dieser Ausführung wie bereits beschrieben ein zweites Schallerzeugersystem 60 zur Erzeugung von Tintentropfen vorhanden ist. Mit dem Schallerzeugersystem 60 werden hierbei jedoch ausschließlich diejenigen Tintentropfen aus dem zusammenhängenden Tintenstrahl 9 erzeugt, welche für eine Bedruckung verwendet werden. Nicht benötigte Streckenabschnitte des Tintenstrahls 9 gelangen in dieser Ausführung in die Auffangöffnung 19 eines Fangrohrs 18, welches unmittelbar nach dem Schallerzeugersystem 60 in der Ausbreitungsrichtung 100 des Tintenstrahls angeordnet ist. Es ist selbstverständlich, dass anstelle der beispielhaft gezeigten Schallerzeugeranordnung zur Ablenkung der Tintenstrahlen auch eine als Fouriertransformierte wirkende Schallerzeugeranordnung 500 zum Einsatz kommen kann.

Es ist in vorteilhafter Weise in insbesondere auch möglich, Tintentropfen unterschiedlicher Größe mittels des zweiten Schallerzeugersystems aus dem kontinuierliche Tintenstrahl zu erzeugen, wobei deren entsprechende Ablenkung mittels der ersten Schallerzeugeranordnung synchronisiert zur jeweiligen Größe der Tropfen und der gewünschten Ablenkrichtung erfolgen kann.

## Patentansprüche

1. Verfahren zur Erzeugung und Ablenkung von Tintentropfen eines kontinuierlich arbeitenden Tintenstrahldruckers, bei dem aus einer Düse einer Druckkammer ein kontinuierlicher zusammenhängender Tintenstrahl austritt, wobei seitlich auf einen zumindest teilweise zusammenhängenden oder tropfenförmigen Tintenstrahl (9, 11, 12) in Ausbreitungsrichtung des Tintenstrahls (100, 100a) beabstandete Schallpulse (140, 150) einwirken, wobei durch die Einwirkung jedes der beabstandeten Schallpulse (140, 150) auf den Tintenstrahl (9,11,12) ein Tintentropfen (11,13) aus dem Tintenstrahl (9,11,12) herausgelöst und insbesondere um den gleichen Winkelbetrag aus der ursprünglichen Ausbreitungsrichtung (100,100a) des Tintenstrahls (9,11,12) abgelenkt wird, so dass eine Schar insbesondere paralleler Tintentropfenstrahlen (13) erzeugt wird.

2. Verfahren nach Anspruch 1, **dadurch gekennzeichnet dass** die beabstandeten Schallpulse (140,150) seitlich zur Ausbreitungsrichtung (100) auf den zumindest teilweise zusammenhängenden Tintenstrahl (9, 12) treffen und ein Abschnitt des Tintenstrahls (9, 12), auf den einer der beabstandeten Schallpulse (140, 150) einwirkt, aus dem zumindest teilweise zusammenhängenden Tintenstrahl (9, 12) herausgelöst und aus seiner ursprünglichen Ausbreitungsrichtung (100) abgelenkt wird, wobei der herausgelöste Abschnitt durch Kohäsionskräfte während des Fluges einen Tintentropfen (13) ausbildet.

3. Verfahren nach Anspruch 1, **dadurch gekennzeichnet dass** an einer Stelle des zusammenhängenden Tintenstrahls (9) seitlich auf den Tintenstrahl (9) zeitlich in Folge und örtlich vor den beabstandeten Schallpulsen (140, 150) einwirkende Schallpulse (160) jeweils einen Abschnitt des Tintenstrahls (9), auf den ein solcher Schallpuls (160) einwirkt, aus dem zusammenhängenden Tintenstrahl (9) herauslösen und aus seiner ursprünglichen Ausbreitungsrichtung (100) ablenken, wobei der herausgelöste Abschnitt durch Kohäsionskräfte während des Fluges einen Tintentropfen (11) ausbildet, so dass ein abgelenkter tropfenförmiger Tintenstrahl (11) erzeugt wird entlang dessen Ausbreitungsrichtung (100a) die beabstandeten Schallpulse (140, 150) jeweils auf die Tintentropfen (11) einwirken.

4. Verfahren nach einem der vorherigen Ansprüche, **dadurch gekennzeichnet, dass** zur Erzeugung der Schallpulse (140, 150, 160) gepulst ansteuerbare Schallerzeuger (40,....47, 60) eingesetzt werden, die sich jeweils außerhalb der Druckkammer (5) befinden und entlang der Ausbreitungsrichtung (100, 100a) des zumindest teilweise kontinuierlichen und zusammenhängenden (9,12) und/oder tropfenförmigen (11) Tintenstrahls (9,11,12) angeordnet sind, wobei mit einem Schallerzeuger (40,....47, 60) jeweils Schallpulse (140, 150, 160) erzeugt werden, die seitlich, insbesondere unter einem rechten Winkel auf den jeweiligen Tintenstrahl (9,11,12) gerichtet werden.

5. Verfahren nach einem der vorherigen Ansprüche, **dadurch gekennzeichnet, dass** mit quer zur Ausbreitungsrichtung (100, 100a) des Tintenstrahls auf den Tintenstrahl (9, 11, 12) einwirkenden Schallpulsen (140, 150, 160) aus dem zumindest teilweise zusammenhängenden oder tropfenförmigen Tintenstrahl (9, 11, 12) wahlweise Tintentropfen (11, 13) herausgelöst werden.

6. Verfahren nach einem der vorherigen Ansprüche 3 bis 5, **dadurch gekennzeichnet dass** der zusammenhängende Tintenstrahl (9) mit aufeinander folgenden Schallpulsen (160) quer zur Ausbreitungsrichtung (100) des Tintenstrahls (9) derart beaufschlagt wird, dass aus der ursprünglichen Ausbreitungsrichtung (100) abgelenkte (11) und nicht abgelenkte Tintenstrahlabschnitte entstehen, wobei nicht abgelenkte Abschnitte in eine in der ursprünglichen Ausbreitungsrichtung (100) angeordnete Auffangvorrichtung (18,19) treffen und in den Tintenkreislauf zurück befördert werden und die abgelenkten Abschnitte (11) einen tropfenförmigen Tintenstrahl (11) ausbilden, auf den die beabstandeten Schallpulse (140, 150) entlang der Ausbreitungsrichtung (100a) einwirken.

7. Verfahren nach einem der vorherigen Ansprüche 3 bis 5, **dadurch gekennzeichnet dass** der zusammenhängende Tintenstrahl (9) mit aufeinander folgenden Schallpulsen (160) quer zur Ausbreitungsrichtung (100) des Tintenstrahls (9) derart beaufschlagt wird, dass nur aus der ursprünglichen Ausbreitungsrichtung (100) abgelenkte Tintenstrahlabschnitte (11) entstehen, die einen tropfenförmigen Tintenstrahl (11) mit im Wesentlichen äquidistanten Tintentropfen (11) ausbilden, auf den die beabstandeten Schallpulse (140, 150) entlang der Ausbreitungsrichtung (100a) einwirken.

8. Verfahren nach einem der vorherigen Ansprüche, **dadurch gekennzeichnet dass** die herausgelösten Abschnitte Tintentropfen (11, 13) mit im Wesentlichen gleicher Größe ausbilden.

9. Verfahren nach einem der vorherigen Ansprüche, **dadurch gekennzeichnet dass** die herausgelösten Abschnitte Tintentropfen (11, 13) mit unterschiedlicher Größe ausbilden.

10. Verfahren nach einem der vorherigen Ansprüche, **dadurch gekennzeichnet dass** mit mehreren beabstandeten quer zur Ausbreitungsrichtung (100, 100a) des zumindest teilweise zusammenhängenden Tintenstrahls (9, 12) auf den Tintenstrahl einwirkenden voneinander unabhängigen Schallpulsen (140, 150) aus dem Tintenstrahl (9,12) unterschiedlich große Tintentropfen(13) in zueinander parallel verlaufende Richtungen (102) abgelenkt werden.

11. Verfahren nach einem der vorherigen Ansprüche, **dadurch gekennzeichnet, dass** die aus einem Tintenstrahl (9,11,12) nicht abgelenkten Tropfen (11) oder zumindest teilweise zusammenhängenden Abschnitte (12) in eine Auffangvorrichtung (18,19) gelangen und in den Tintenkreislauf zurück befördert werden.

12. Verfahren nach einem der vorherigen Ansprüche, **dadurch gekennzeichnet, dass** die Schallpulse (140, 150, 160) auf den zumindest teilweise zusammenhängenden oder tropfenförmigen Tintenstrahl (9, 11, 12) fokussiert werden.

13. Verfahren nach Anspruch 12, **dadurch gekennzeichnet, dass** die Schallpulse (140, 150, 160) mittels einer Fokussiereinrichtung (40b,...47b, 60b) auf einen Abschnitt des zumindest teilweise zusammenhängenden Tintenstrahls (9, 12) oder einen Tintentropfen (11) fokussiert werden.

14. Verfahren nach einem der vorherigen Ansprüche, **dadurch gekennzeichnet, dass** die Schallpulse (140, 150, 160) mittels wenigstens einem elektrodynamischen, elektrostatischen, magnetodynamischen, magnetostatischen oder piezoelektrischen Wandler (40a,...47a, 50, 60a) erzeugt werden

15. Verfahren nach einem der vorherigen Ansprüche, **dadurch gekennzeichnet, dass** ein Schallpuls (150) mittels eines Schallerzeugers (50) erzeugt wird, dessen Form und/oder Anordnung von Schallerzeugungselementen (500a) der Fouriertransformierten wenigstens eines im Wesentlichen punktförmigen Schallpulses in einem Abstand zum Tintenstrahl (9,11,12) entspricht, so dass durch eine Ansteuerung des Schallerzeugers (50) wenigstens ein Schallpuls (150) entsteht, der ohne zusätzliche Fokussierelemente auf den Tintenstrahl (9,11,12) fokussiert ist.

16. Verfahren nach einem der vorherigen Ansprüche, **dadurch gekennzeichnet dass** der Fokus (50c) des Schallpulses (150) während dessen Dauer mit der Bewegung des Tintenstrahls (9,11,12) mitgeführt wird.

17. Verfahren nach Anspruch 15 oder 16, **dadurch gekennzeichnet, dass** die Anzahl der Brennpunkte (50c) wahlweise durch eine logische Zusammenfassung unterschiedlicher schallerzeugender Elemente/Segmente (500a) zu unterschiedlichen Bereichen veränderbar ist.

18. Verfahren nach einem der vorherigen Ansprüche, **dadurch gekennzeichnet dass** die Stärke der Ablenkung eines Abschnittes bzw. Tropfens (11) abhängt und/oder gesteuert wird von der Energie und/oder dem Impuls und/oder der Fokussierung eines Schallpulses (140, 150, 160).

19. Vorrichtung zur Erzeugung und Ablenkung von Tintentropfen umfassend eine Druckkammer mit einer Düse zur Erzeugung eines kontinuierlich austretenden zusammenhängenden Tintenstrahls, wobei entlang der Ausbreitungsrichtung (100, 100a) neben einem zumindest teilweise zusammenhängenden oder tropfenförmigen Tintenstrahl. (9,11,12) mehrere beabstandete Schallerzeuger (40,...47, 50, 60) angeordnet sind, mit denen beabstandete jeweils auf den Tintenstrahl (9,11,12) gerichtete Schallpulse (140,150) erzeugbar sind, wobei durch die Einwirkung jedes der beabstandeten Schallpulse (140, 150) auf den Tintenstrahl (9, 12) ein Tintentropfen (13) aus dem Tintenstrahl (9,12) herauslösbar ist und insbesondere um den gleichen Winkelbetrag aus der ursprünglichen Ausbreitungsrichtung (100) des Tintenstrahls (9,12) ablenkbar ist, so dass eine Schar insbesondere paralleler Tintentropfenstrahlen (13) erzeugbar ist.

20. Vorrichtung nach Anspruch 19, **dadurch gekennzeichnet, dass** aus dem zumindest teilweise zusammenhängenden oder tropfenförmigen Tintenstrahl (9,11,12) wahlweise Tintentropfen (11,13) herauslösbar sind.

21. Vorrichtung nach einem der vorherigen Ansprüche 19 bis 20, **dadurch gekennzeichnet, dass** die Vorrichtung eine Auffangvorrichtung (18, 19) und einen Tintenkreislauf umfasst, wobei die nicht herausgelösten Bereiche des Tintenstrahls in die Auffangvorrichtung (18,19) gelangen und in den Tintenkreislauf zurück befördert werden.

22. Vorrichtung nach einem der vorherigen Ansprüche 19 bis 21, **dadurch gekennzeichnet, dass** ein Schallerzeuger (40,...47, 50, 60) als elektrodynamischer und/oder elektrostatischer und/oder magnetodynamischer und/oder magnetostatischer und/oder oder piezoelektrischer Wandler ausgebildet ist.

23. Vorrichtung nach einem der vorherigen Ansprüche 19 bis 22, **dadurch gekennzeichnet, dass** sie wenigstens eine Fokussiereinrichtung (40b,...47b, 60b) aufweist zur Fokussierung von Schallpulsen (140, 160) auf einen Abschnitt des zumindest teilweise zusammenhängenden oder tropfenförmigen Tintenstrahls (9,11,12).

24. Vorrichtung nach einem der vorherigen Ansprüche 19 bis 22, **dadurch gekennzeichnet, dass** ein Schallerzeuger (50) eine Form und/oder Anordnung von Schallerzeugungselementen (500a) aufweist, die der Fouriertransformierten wenigstens eines im Wesentlichen punktförmigen Schallpulses in einem Abstand zum Tintenstrahl entspricht, so dass durch eine Ansteuerung des Schallerzeugers (50) wenigstens ein Schallpuls (150) erzeugbar ist, der ohne zusätzliche Fokussierelemente auf den Tintenstrahl (9,11,12) fokussiert ist.

25. Vorrichtung nach Anspruch 24, **dadurch gekennzeichnet, dass** die Anzahl der Brennpunkte (50c) wahlweise durch eine logische Zusammenfassung unterschiedlicher Schallerzeugungselemente (500a) zu unterschiedlichen Bereichen veränderbar ist.

26. Vorrichtung nach einem der vorherigen Ansprüche 24 oder 25, **dadurch gekennzeichnet dass** die jeweiligen Brennpunkte (50c) während der jeweiligen Dauer der jeweiligen Schallimpulse (150) mit der Bewegung des Tintenstrahls (9, 11, 12) mitführbar sind.

## Claims

1. Method for producing and deflecting ink drops of a continuously operating inkjet printer, in which a continuous cohesive ink jet emerges from a nozzle of a printing chamber, wherein spaced sound pulses (140, 150) act laterally on an at least partly cohesive or drop-like ink jet (9, 11, 12) in the direction of propagation of the ink jet (100, 100a), wherein an ink drop (11, 13) is detached from the ink jet (9, 11, 12) by the action of each of the spaced sound pulses (140, 150) and is deflected in particular by the same angle from the original direction of propagation (100, 100a) of the ink jet (9, 11, 12), so that a family of in particular parallel ink drop jets (13) is produced.

2. Method according to Claim 1, **characterized in that** the spaced sound pulses (140, 150) meet the at least partly cohesive ink jet (9, 12) laterally with a respect to the direction of propagation (100) and a section of the ink jet (9, 12), on which one of the spaced sound pulses (140, 150) acts, is detached from the at least partly cohesive ink jet (9, 12) and deflected from its original direction of propagation (100), the detached section forming an ink drop (13) as a result of cohesive forces during the flight.

3. Method according to Claim 1, **characterized in that** sound pulses (160) acting at a point of the cohesive ink jet (9), laterally on the ink jet (9), in a time sequence and locally before the spaced sound pulses (140, 150) each detach a section of the ink jet (9), on which such a sound pulse (160) acts, from the cohesive ink jet (9) and deflect it from its original direction of propagation (100), the detached section forming an ink drop (11) by cohesive forces during the flight, so that a deflected drop-like ink jet (11) is produced, along the direction of propagation (100a) of which the spaced sound pulses (140, 150) act in each case on the ink drops (11).

4. Method according to any of the preceding claims, **characterized in that** sound generators (40,...47, 60) which are actuatable in a pulsed manner and in each case are present outside the printing chamber (5) and are arranged along the direction of propagation (100, 100a) of the at least partly continuous and cohesive (9, 12) and/or drop-like (11) ink jet (9, 11, 12) are used for producing the sound pulses (140, 150, 160), in each case sound pulses (140, 150, 160) which are directed laterally, in particular at a right angle to the respective ink jet (9, 11, 12), being produced by a sound generator (40,...47, 60).

5. Method according to any of the preceding claims, **characterized in that** optionally ink drops (11, 13) are detached from the at least partly cohesive or drop-like ink jet (9, 11, 12) by sound pulses (140, 150, 160) acting on the ink jet (9, 11, 12) transversely to the direction of propagation (100, 100a) of the ink jet.

6. Method according to any of the preceding Claims 3 to 5, **characterized in that** the cohesive ink jet (9) is treated with successive sound pulses (160) transversely to the direction of propagation (100) of the ink jet (9) in such a way that ink jet sections deflected (11) from the original direction of propagation (100) and undeflected ink jet sections form, undeflected sections entering a collecting device (18, 19) arranged in the original direction of propagation (100) and being transported back into the ink circulation, and the deflected sections (11) forming a drop-like ink jet (11) on which the spaced sound pulses (140, 150) act along the direction of propagation (100a).

7. Method according to any of the preceding Claims 3 to 5, **characterized in that** the cohesive ink jet (9) is treated with successive sound pulses (160) transversely to the direction of propagation (100) of the ink jet (9) in such a way that only ink jet sections (11) which are deflected from the original direction of propagation (100) form, which ink jet sections (11) form a drop-like ink jet (11) with substantially equidistant ink drops (11), on which the spaced sound pulses (140), 150) act along the direction of propagation (100a).

8. Method according to any of the preceding claims, **characterized in that** the detached sections form drops (11, 13) having substantially the same size.

9. Method according to any of the preceding claims, **characterized in that** the detached sections form ink drops (11, 13) having a different size.

10. Method according to any of the preceding claims, **characterized in that** ink drops (13) of different sizes are deflected in directions (102) parallel to one another from the ink jet (9, 11) by a plurality of spaced sound pulses (140, 150) independent of one another and acting on the ink jet transversely to the direction of propagation (100, 100a) of the at least partly cohesive ink jet (9, 12).

11. Method according to any of the preceding claims, **characterized in that** the drops (11) not deflected from an ink jet (9, 11, 12) or at least partly cohesive sections (12) enter a collecting device (18, 19) and are transported back into the ink circulation.

12. Method according to any of the preceding claims, **characterized in that** the sound pulses (140, 150, 160) are focused onto the at least partly cohesive or drop-like ink jet (9, 11, 12).

13. Method according to Claim 12, **characterized in that** the sound pulses (140, 150, 160) are focused by means of a focusing device (40b,...47b, 60b) onto a section of the at least partly cohesive ink jet (9, 12) or an ink drop (11).

14. Method according to any of the preceding claims, **characterized in that** the sound pulses (140, 150, 160) are produced by means of at least one electrodynamic, electrostatic, magnetodynamic, magnetostatic or piezoelectric transducer (40a,...47a, 50, 60a).

15. Method according to any of the preceding claims, **characterized in that** a sound pulse (150) is produced by means of a sound generator (50), whose shape and/or arrangement of sound-producing elements (500a) corresponds to the Fourier transformation of at least one substantially point-like sound pulse at a distance form the ink jet (9, 11, 12), so that at least one sound pulse (150) which is focused without additional focusing elements onto the ink jet (9, 11, 12) forms as a result of an actuation of the sound generator (50).

16. Method according to any of the preceding claims, **characterized in that** the focus (50c) of the sound pulse (150) follows the movement of the ink jet (9, 11, 12) during the duration of said sound pulse (150).

17. Method according to Claim 15 or 16, **characterized in that** the number of focal points (50c) is optionally variable by a logical combination of different sound-producing elements/segments (500a) to give different ranges.

18. Method according to any of the preceding claims, **characterized in that** the extent of the deflection of a section or drop (11) depends on and/or is controlled by the energy and/or the momentum and/or the focusing of a sound pulse (140, 150, 160).

19. Device for producing and deflecting ink drops, comprising a printing chamber having a nozzle for producing a continuously emerging cohesive ink jet, wherein a plurality of spaced sound generators (40,...47, 50, 60) by means of which spaced sound pulses (140, 150) directed in each case at the ink jet (9, 11, 12) can be produced are arranged along the direction of propagation (100, 100a), adjacent to an at least partly cohesive or drop-like ink jet (9, 11, 12), wherein an ink drop (13) can be detached from the ink jet (9, 12) by the action of each of the spaced sound pulses (140, 150) on the ink jet (9, 12) and in particular can be deflected by the same angle from the original direction of propagation (100) of the ink jet (9, 12), so that a family of in particular parallel ink drop jets (13) can be produced.

20. Device according to Claim 19, **characterized in that** optionally ink drops (11, 13) can be detached from the at least partly cohesive or drop-like ink jet (9, 11, 12).

21. Device according to either of the preceding Claims 19 and 20, **characterized in that** the device comprises a collecting device (18, 19) and an ink circulation, the undetached regions of the ink jet entering the collecting device (18, 19) and being transported back into the ink circulation.

22. Device according to any of the preceding Claims 19 to 21, **characterized in that** a sound generator (40,...47, 50, 60) is in the form of an electrodynamic and/or electrostatic and/or magnetodynamic and/or magnetostatic and/or piezoelectric transducer.

23. Device according to any of the preceding Claims 19 to 22, **characterized in that** it has at least one focusing device (40b,...47b, 60b) for focusing sound pulses (140, 160) onto a section of the at least partly cohesive or drop-like ink jet (9, 11, 12).

24. Device according to any of the preceding Claims 19 to 22, **characterized in that** a sound generator (50) has a shape and/or arrangement of sound-producing elements (500a) which corresponds to the Fourier transformation of at least one substantially point-like sound pulse at a distance form the ink jet, so that at least one sound pulse (150) which is focused without additional focusing elements onto the ink jet (9, 11, 12) can be produced by an actuation of the sound generator (50).

25. Device according to Claim 24, **characterized in that** the number of focal points (50c) is optionally variable by a logical combination of different sound-producing elements (500a) to give different ranges.

26. Device according to either of the preceding claims 24 and 25, **characterized in that** the respective focal points (50c) are capable of following the movement of the ink jet (9, 11, 12) during the respective duration of the respective sound pulses (150).

## Revendications

1. Procédé de génération et de déviation de gouttes d'encre d'une imprimante à jet d'encre travaillant en continu, dans lequel un jet d'encre cohérent continu sort d'une buse d'une chambre à pression, des impulsions acoustiques (140, 150) espacées agissant latéralement sur un jet d'encre (9, 11, 12) au moins partiellement cohérent ou enforme de gouttes, dans la direction de propagation (100, 100a) du jet d'encre, où, grâce à l'effet de chacune des impulsions acoustiques (140, 150) espacées sur le jet d'encre (9, 11, 12), une goutte d'encre (11, 13) est détachée du jet d'encre (9, 11, 12) et, en particulier, déviée de la même valeur angulaire vis-à-vis de la direction de propagation (100, 100a) originelle du jet d'encre (9, 11, 12), de manière qu'un groupe de jets de gouttes d'encre (13), en particulier parallèles, soit produit.

2. Procédé selon la revendication 1, **caractérisé en ce que** les impulsions acoustiques (140, 150) espacées frappent le jet d'encre (9, 12) au moins partiellement cohérent, latéralement par rapport à la direction de propagation (100, 100a), et un tronçon du jet d'encre (9, 12), sur lequel agit l'une des impulsions acoustiques (140, 150) espacées, est détaché du jet d'encre (9, 12) au moins partiellement cohérent et dévié vis-à-vis de sa direction de propagation (100) originelle, le tronçon détaché constituant pendant le vol, au moyen des forces de cohésion, une goutte d'encre (13).

3. Procédé selon la revendication 1, **caractérisé en ce que**, en un emplacement du jet d'encre (9) cohérent, des impulsions acoustiques (160) agissant latéralement sur le jet d'encre (9), temporellement en succession et localement avant les impulsions acoustiques (140, 150) espacées, détachent du jet d'encre (9) cohérent chaque fois un tronçon du jet d'encre (9), sur lequel agit une telle impulsion acoustique (160), et le dévient vis-à-vis de sa direction de propagation (100) originelle, le tronçon détaché constituant, grâce aux forces de cohésion, pendant le vol, une goutte d'encre (11), de sorte qu'est produit un jet d'encre (11) en forme de gouttes, dévié, et les impulsions acoustiques (140, 150) espacées agissant chaque fois, le long de sa direction de propagation (100a), sur les gouttes d'encre (11).

4. Procédé selon l'une des revendications précédentes, **caractérisé en ce que**, pour générer les impulsions acoustiques (140, 150, 160), on utilise des générateurs acoustiques (40, ... 47, 60) susceptibles d'être commandés de manière pulsée, se trouvant chaque fois hors de la chambre à pression (5) et disposés le long de la direction de propagation (100, 100a) du jet d'encre (9, 11, 12) au moins partiellement continu et cohérent (9, 12) et/ou en forme de gouttes (11), chaque fois des impulsions acoustiques (140, 150, 160), orientées latéralement, en particulier sous un angle droit sur le jet d'encre (9, 11, 12) respectif, étant générées à l'aide d'un générateur acoustique (40, ... 47, 60).

5. Procédé selon l'une des revendications précédentes, **caractérisé en ce que** des gouttes d'encre (11, 13) sont détachées au choix du jet d'encre (9, 11, 12) au moins partiellement continu et cohérent ou en forme de gouttes, à l'aide d'impulsions acoustiques (140, 150, 160) agissant sur le jet d'encre (9, 11, 12), perpendiculairement à la direction de propagation (100, 100a) du jet d'encre.

6. Procédé selon l'une des revendications 3 à 5 précédentes, **caractérisé en ce que** le jet d'encre (9) cohérent est sollicité à l'aide d'impulsions acoustiques (160) se suivant les unes les autres, perpendiculairement à la direction de propagation (100) du jet d'encre (9), de manière que soient constitués des tronçons de jet d'encre déviés (11) et non déviés par rapport à la direction de propagation (100) originelle, des tronçons non déviés arrivant dans un dispositif de captage (18, 19) disposé dans la direction de propagation (100) originelle et étant retournés dans le circuit d'encre, et les tronçons déviés (11) formant un jet d'encre (11) en forme de gouttes, sur lequel les impulsions acoustiques (140, 150) espacées agissent le long de la direction de propagation (100a).

7. Procédé selon l'une des revendications 3 à 5 précédentes, **caractérisé en ce que** le jet d'encre (9) cohérent est sollicité à l'aide d'impulsions acoustiques (160) se suivant les unes les autres, perpendiculairement à la direction de propagation (100) du jet d'encre (9), de manière que ne soient constitués que des tronçons de jet d'encre déviés (11) par rapport à la direction de propagation (100) originelle, formant un jet d'encre (11) en forme de gouttes, avec des gouttes d'encre (11) sensiblement équidistantes, sur lequel les impulsions acoustiques (140, 150) espacées agissent le long de la direction de propagation (100a).

8. Procédé selon l'une des revendications précédentes, **caractérisé en ce que** les tronçons détachés forment des gouttes d'encre (11, 13) d'une taille sensiblement identique.

9. Procédé selon l'une des revendications précédentes, **caractérisé en ce que** les tronçons détachés forment des gouttes d'encre (11, 13) de tailles différentes.

10. Procédé selon l'une des revendications précédentes, **caractérisé en ce que** des gouttes d'encre (13) de tailles différentes sont détachées du jet d'encre (9, 12), dans des directions (102) s'étendant parallèlement les unes aux autres, en utilisant plusieurs impulsions acoustiques (140, 150) indépendantes les unes des autres, agissant sur le jet d'encre, perpendiculairement à la direction de propagation (100, 100a) du jet d'encre (9, 12) au moins partiellement cohérent.

11. Procédé selon l'une des revendications précédentes, **caractérisé en ce que** les gouttes (11) non déviées ou des tronçons (12) au moins partiellement cohérents, provenant d'un jet d'encre (9, 11, 12), arrivent dans un dispositif de captage (18, 19) et sont retournées dans le circuit d'encre.

12. Procédé selon l'une des revendications précédentes, **caractérisé en ce que** les impulsions acoustiques (140, 150, 160) sont focalisées sur le jet d'encre (9, 11, 12) au moins partiellement cohérent ou en forme de gouttes.

13. Procédé selon la revendication 12, **caractérisé en ce que** les impulsions acoustiques (140, 150, 160) sont focalisées à l'aide d'un dispositif de focalisation (40b, ... 47b, 60b) sur un tronçon du jet d'encre (9, 11, 12) au moins partiellement cohérent ou sur une goutte d'encre (11).

14. Procédé selon l'une des revendications précédentes, **caractérisé en ce que** les impulsions acoustiques (140, 150, 160) sont générées à l'aide d'au moins un convertisseur (40a, ... 47a, 50, 60a) électrodynamique, électrostatique, magnétodynamique, magnétostatique ou piézoélectrique.

15. Procédé selon l'une des revendications précédentes, **caractérisé en ce qu'**une impulsion acoustique (150) est générée au moyen d'un générateur acoustique (50), dont la forme et/ou l'agencement d'éléments de génération acoustique (500a) correspond(ent) à la transformée de Fourier d'au moins une impulsion acoustique sensiblement de forme ponctuelle, à une distance vis-à-vis du jet d'encre (9, 11, 12), telle que, au moyen d'une attaque du générateur acoustique (50), apparaît au moins une impulsion acoustique (150) focalisée sur le jet d'encre (9, 11, 12) sans élément de focalisation supplémentaire.

16. Procédé selon l'une des revendications précédentes, **caractérisé en ce que** le foyer (50c) de l'impulsion acoustique (150) est déplacé, pendant sa durée, conjointement avec le déplacement du jet d'encre (9, 11, 12).

17. Procédé selon la revendication 15 ou 16, **caractérisé en ce que** le nombre des foyers (50c) est modifiable au choix en des zones différentes, en procédant à un regroupement logique de différents éléments/segments (500a) générateurs acoustiques.

18. Procédé selon l'une des revendications précédentes, **caractérisé en ce que** l'ampleur de la déviation d'un tronçon ou d'une goutte (11) dépend et/ou est commandée par l'énergie et/ou l'impulsion et/ou la focalisation d'une impulsion acoustique (140, 150, 160).

19. Dispositif pour générer et dévier des gouttes d'encre, comprenant une chambre à pression avec une buse, pour produire un jet d'encre cohérent sortant en continu, une pluralité de générateurs acoustiques (40, ... 47, 50, 60) espacés étant disposés le long de la direction de propagation (100, 100a), à côté d'un jet d'encre (9, 11, 12) au moins partiellement cohérent ou en forme de gouttes, générateurs acoustiques à l'aide desquels des impulsions acoustiques (140, 150) espacées, chaque fois orientées sur le jet d'encre (9, 11, 12), sont susceptibles d'être produites, où, de par l'effet orientées sur le jet d'encre (9, 11, 12) de chacune des impulsions acoustiques (140, 150) espacées, une goutte d'encre (13) est susceptible d'être détachée du jet d'encre (9, 12), en particulier est susceptible d'être déviée, de la même valeur angulaire, par rapport à la direction de propagation (100) originelle du jet d'encre (9, 12), de manière qu'un groupe de jets de gouttes d'encre (13), en particulier parallèles, soit susceptible d'être produit.

20. Dispositif selon la revendication 19, **caractérisé en ce que** des gouttes d'encre (11, 13) sont susceptibles d'être détachées au choix du jet d'encre (9, 11, 12) au moins partiellement cohérent ou en forme de gouttes.

21. Dispositif l'une des revendications 19 à 20 précédentes, **caractérisé en ce que** le dispositif comprend un dispositif de captage (18, 19) et un circuit d'encre, les zones non détachées du jet d'encre arrivant dans le dispositif de captage (18, 19) et étant retournées dans le circuit d'encre.

22. Dispositif l'une des revendications 19 à 21 précédentes, **caractérisé en ce qu'**un générateur acoustique (40, ..., 47, 50, 60) est réalisé sous forme de convertisseur électrodynamique et/ou électrostatique et/ou magnétodynamique et/ou magnétostatique et/ou ou piézoélectrique.

23. Dispositif l'une des revendications 19 à 22 précédentes, **caractérisé en ce qu'**il présente au moins un dispositif de focalisation (40b, ..., 47b, 60b), pour focaliser des impulsions acoustiques (140, 160) sur un tronçon du jet d'encre (9, 11, 12) au moins partiellement cohérent ou en forme de gouttes.

24. Dispositif l'une des revendications 19 à 22 précédentes, **caractérisé en ce qu'**un générateur acoustique (50) présente une forme et/ou un agencement d'éléments de génération acoustique (500a) correspondant à la transformée de Fourier d'au moins une impulsion acoustique sensiblement de forme ponctuelle, à une distance vis-à-vis du jet d'encre, telle que, au moyen d'une attaque du générateur acoustique (50), est susceptible d'être générée au moins une impulsion acoustique (150) focalisée sur le jet d'encre (9, 11, 12) sans élément de focalisation supplémentaire

25. Dispositif selon la revendication 24, **caractérisé en ce que** le nombre des foyers (50c) est modifiable au choix, en des zones différentes, en procédant à un regroupement logique de différents éléments générateurs acoustiques (500a).

26. Dispositif l'une des revendications 24 ou 25 précédentes, **caractérisé en ce que** les foyers (50c) respectifs sont déplacés, pendant la durée respective de l'impulsion acoustique (150), conjointement avec le déplacement du jet d'encre (9, 11, 12).
